# FASCICULE DE BREVET EUROPEEN

(11) **EP 0 082 741 B1**
(45) Date de publication et mention de la délivrance du brevet: **19.06.1985**
(21) Numéro de dépôt: 82400424.6
(22) Date de dépôt: 09.03.1982
(51) Int. Cl.: G03G 19/00

(54) **Procédé et machine d'impression magnétographique**
Verfahren und Vorrichtung zum magnetographischen Kopieren
Method and device for magnetographic copying

(30) Priorité: 23.12.1981 FR 8124059
(43) Date de publication de la demande: 29.06.1983
(73) Titulaire: COMPAGNIE INTERNATIONALE POUR L'INFORMATIQUE CII - HONEYWELL BULL (dite CII-HB), 75020 Paris (FR)
(72) Inventeur: Magnenet, Jean, F-90300 Chaux (FR)
(74) Mandataire: Davroux, Yves

## Description

La présente invention se rapporte à un procédé d'impression magnétographique qui permet d'obtenir des images en couleurs sur un support d'impression. Elle concerne également une machine pour la mise en oeuvre de ce procédé.

On connaît des machines imprimantes magnétographiques qui, en réponse à des signaux reçus provenant d'une unité de commande, permettent de former des images, telles que des images de caractères par exemple, sur un support d'impression constitué généralement par une bande ou une feuille de papier. Dans ces machines imprimantes, de type analogue à celle qui a été décrite et représentée dans la demande de brevet francais publiée sous le No. 2.305,764, l'impression des images est réalisée en formant d'abord, à partin des signaux reçus, une image magnétique latente sur la surface d'un élément d'enregistrement magnétique ayant généralement la forme d'un tambour rotatif ou d'une courroie sans fin, cette image latente étant constituée d'un ensemble de zones magnétisées de très petites dimensions. Cette image latente est ensuite développée en déposant sur cette surface un révélateur pulvérulent contenant des particules magnétiques qui ne restent appliquées que sur les zones magnétisées de l'élément d'enregistrement pour former une image de poudre à la surface de cet élément. Après quoi, cette image de poudre est transférée sur le support d'impression.

Pour certaines applications particulières, il peut être souhaitable que l'image qui est ainsi formée sur le support d'impression apparaisse en plusieurs couleurs différentes. Dans un procédé connu qui a été notamment décrit dans le brevet français No. 1.053.634, l'impression d'une image en couleurs sur le support d'impression est réalisée en formant d'abord sur l'élément d'enregistrement une image magnétique latente correspondant aux parties d'une même couleur de l'image à imprimer, en développant cette image latente au moyen d'un révélateur ayant cette couleur, en transférant sur le support d'impression l'image de poudre ainsi obtenue, et en répétant cette opération autant de fois qu'il y a de couleurs dans l'image à imprimer. Un tel procédé présente cependant l'inconvénient d'exiger un temps particulièrement long pour sa mise en oeuvre. En outre, malgré tout le soin apporté pour cadrer les différentes images de poudre lors de leur transfert sur le support d'impression, il est pratiquement impossible d'éviter que des décalages, même légers, se produisent entre les différentes parties d'image ainsi imprimées, ce qui, naturellement, nuit à la netteté de l'image finalement formée sur le support d'impression.

Pour remédier à ces inconvénients, on a proposé un procédé d'impression magnétographique qui a été décrit dans le brevet des Etats-Unis d'Amérique No. 3.965.478 et qui consiste à former sur la surface de l'élément d'enregistrement une pluralité d'aires élémentaires magnétisées, l'ensemble de ces aires élémentaires constituant une image magnétique latente, chacune de ces aires élémentaires étant obtenue en excitant une tête d'enregistrement magnétique au moyen d'un courant électrique dont la fréquence est choisie en fonction de la couleur que doit donner cette aire élémentaire lorsqu'elle est développée, les dimensions et la force d'attraction magnétique de cette aire élémentaire étant d'ailleurs déterminées par la valeur de la fréquence utilisée. Dans ce procédé, le développement de l'image latente formée sur l'élément d'enregistrement est réalisée au moyen d'un seul révélateur contenant des particules de différentes couleurs et de différentes grosseurs, les particules de même grosseur étant cependant toutes d'une même couleur. Lors du développement de l'image latente, les particules qui ont une grosseur déterminée (et par conséquent une couleur donnée) sont attirées préférentiellement par les aires élémentaires dont les dimensions répondent à une force d'attraction donnée des sorte que, après développement, chaque aire élémentaire est recouverte de particules dont la couleur correspond à la fréquence qui a été utilisée pour former cette aire élémentaire.

Pour la mise en oeuvre d'un tel procédé, il est cependant nécessaire d'utiliser un révélateur dont les particules de différentes couleurs et de différentes grosseurs, doivent être soigneusement calibrées, les particules de même couleur devant en effet avoir toutes rigoureusement la même grosseur. De plus, ces particules doivent être conditionnées pour ne pas s'agglomérer entre elles, sous peine de provoquer des erreurs de teinte lors du développement de l'image latente magnétique. Dans ces conditions, la fabrication d'un tel révélateur est particulièrement longue, délicate et relativement coûteuse. D'autre part, alors que les aires élémentaires de petites dimensions sont capables, lors du développement, de n'attirer que les particules les moins grosses du révélateur, il est impossible d'empêcher que les aires élémentaires de grandes dimensions attirent, non seulement les grosses particules de révélateur, mais également les particules plus petites, ce qui naturellement provoque une altération de couleurs.

La présente invention remédie à ces inconvénients et propose un procédé d'impression magnétographique, ainsi qu'une machine utilisant ce procédé, qui permet d'obtenir sur un support d'impression, en un temps relativement réduit, des images en couleurs de haute qualité tout en ne nécissitant que des révélateurs présentant la même état granulométrique et les mêmes caractéristiques magnétiques.

Plus précisément, l'invention concerne un procédé d'impression magnétographique consistant à magnétiser la surface d'un élément d'enregistrement magnétique, suivant une direction perpendiculaire à cette surface de façon à former un ensemble de points magnétisés constituant une image latente magnétique, à déposer ensuite sur cette surface un révélateur pulvérulent établi pour ne rester appliqué que sur les points magnétisés de ladite surface et former ainsi une image de poudre, et à transférer enfin cette image de poudre sur un support d'impression, ledit procédé étant caractérisé en ce que, pour permettre d'obtenir sur ce support une image en p couleurs préalablement choisies, p étant un nombre entier au moins égal à 2, il consiste:
- magnétiser d'abord la surface de l'élément d'enregistrement pour former des points magnétisés présentant la même polarité magnétique, mais des intensités d'aimantation différentes, ces points ayant des tailles différentes, de valeurs L" L₂, L₃..., Lp telles que L_{I}<L₂<L₃< ... <Lp, chacune de ces valeurs étant associée à l'une respective des p susdites couleurs, les points magnétisés destinés à la formation des images ou parties d'image qui, sur le support, doivent apparaître en une même couleur ayanttous la même taille et la même intensité d'aimantation,
- à déposer ensuite, sur cette surface un premier révélateur pulvérulent dont la teinte est celle d'une première desdites couleurs,
- à éliminer ce premier révélateur des points magnétisés dont la taille est supérieure à L₁,
- à répéter cette opération de dépôt sur cette surface avec, successivement, chacun de (p-1) autres révélateurs pulvérulents de teintes différentes mais de mêmes caractéristiques, physiques, chacune de ces operations de dépôt étant immédiatement suivie, à l'exception de la dernière opération de dépôt, d'une opération d'élimination de révélateur, les points magnétisés concernés par cette élimination étant, au cours de chacune respective de ces (p-2) opérations d'élimination, ceux dont la taille est supérieure à, respectivement, L" L₃, ... L_{P-1}, de sorte que, après la dernière opération de dépôt, chaque point magnétisé de taille L, est recouvert de p couches superposées desdits p révélateurs, chaque point magnétisé de taille L₂ est recouverte de (p-1) couches superposées desdits (p-1) autres révélateurs, et ainsi de suite, chaque point magnétisé de taille Lp étant alors uniquement recouvert d'une seule couche du p ième révélateur,
- et à effectuer enfin un transfert pratiquement total de toutes ces couches de révélateurs sur le support d'impression afin de former sur celui-ci une image de poudre constituée d'une pluralité de taches ponctuelles, chacune de ces taches résultant du transfert des couches de révélateurs qui ont été déposées sur chacun respectif desdits points magnétisés et ayant la, couleur du révélateur qui, juste avant l'opération de transfert, se trouvait directement en contact, en ce point, avec la surface de l'élément d'enregistrement.

L'invention concerne aussi une machine d'impression magnétographique pour la mise en oeuvre du procédé indiqué ci-dessus, cette machine comprenant un élément d'enregistrement pourvu d'une surface d'enregistrement magnétique, une pluralité de têtes magnétiques commandées par des impulsions électriques et établies pour, en réponse à ces impulsions, magnétiser ladite surface d'enregistrement, suivant une direction perpendiculaire à cette surface, pour former sur celle-ci un ensemble de points magnétisés constituant une image magnétique latente, des moyens d'entraînement pour provoquer un déplacement relatif entre l'élément d'enregistrement et les têtes magnétiques, une source d'impulsions établie pour envoyer sélectivement des impulsions électriques auxdites têtes, et un dispositif applicateur permettant de déposer un révélateur pulvérulent sur ladite surface d'enregistrement, ce révélateur ne restant appliqué que sur les points magnétisés de cette surface pour former une image de poudre, ladite machine étant caractérisée en ce que, ledit révélateur comprenant des particules dont la teinte est d'une première de p couleurs préalablement choisies, elle comprend en outre:
- des moyens générateurs de fréquences placées sous la contrôle de la source d'impulsions et établis pour, en réponse à chacune des impulsions délivrées par cette source, exciter sélectivement les têtes magnétiques et permettre à chacune de ces têtes d'être excitée par l'un de p courants continus périodiques de même intensité, ces p courants ayant des fréquences respectives différentes de valeurs fᵢ, f₂, ..., f_{P} et former ainsi sur la surface d'enregistrement une image magnétique latente dont les points magnétisées présentent la même polarité magnétique, mais des intensités d'aimantation différentes, ces points ayant des tailles différentes de valeurs L₁, L₂, ..., Lp telles que L,<L₂< ... Lp, chacune de ces valeurs étant associée à l'une respective des p susdites couleurs, les points magnétisés destinés à la formation des parties d'images qui, sur le support doivent apparaître en une même couleur ayant tous la même taille,
-(p-1) autres dispositif applicateurs répartis le long du trajet suivi par la surface d'enregistrement au cours de sont déplacement, chacun de ces dispositifs applicateurs permettant de déposer sur chaque point magnétisé de cette surface une couche de chacun respectif de (p-1) autres révélateurs pulvérulents chacun de ces (p-1) révélateurs ayant pour teinte l'une réspective desdites couleurs autres que la première couleur ces p révélateurs ayant cependant les même caractéristiques physiques,
―(p-1) dispositifs de retouche placés chacun en aval, par rapport au sens de déplacement de la surface, de chacun respectif desdits dispositifs applicateurs, à l'exception du dernier, le premier de ces dispositifs de retouche étant établi pour retirer le premier révélateur des points magnétisés dont la taille est supérieure à L" le deuxième dispositif de retouche étant établi pour retirer le deuxième révélateur des points magnétisés dont la taille est supérieure à L₂, et ainsi de suite,
- et un dispositif de transfert disposé en aval du dernier dispositif applicateur pour transférer en totalité sur le support d'impression les différentes couches de révélateurs qui recouvrent les points magnétisés de la surface lorsque ces points sont passés devant ledit dernier dispositif applicateur.

L'invention sera mieux comprise et d'autres buts, détails et avantages de celle-ci apparaîtront mieux dans la description suivante donnée à titre d'exemple non limitatif, et en se référant aux dessins annexés sur lesquels:
Les figures 1A à 1G; illustrent les différentes phases du procédé d'impression magnétographique selon l'invention,
La figure 2: représente un mode de réalisation d'une machine imprimante qui met en oeuvre le procédé d'impression selon l'invention;
La figure 3: est une vue montrant le principe de magnétisation transversal de l'élément d'enregistrement faisant partie de la machine représentée sur la figure 2,
La figure 4: représente un schéma des circuits électriques utilisés pour commander les différentes têtes magnétiques d'enregistrement de la machine représentée sur la figure 2;
La figure 5: est une vue montrant la disposition des points magnétisés qui ont été formés sur l'élément d'enregistrement pour constituer les images magnétiques latentes de deux caractères différents, et
La figure 6: montre des courbes illustrant la façon dont varie la force d'attraction magnétique exercée par chaque point magnétisé formé sur l'élément d'enregistrement faisant partie de la machine représentée à la figure 2.

La figure 1A montre, en coupe agrandie, un élément d'enregistrement 10, de type connu, qui peut être utilisé pour la mise en oeuvre du procédé de l'invention. On considèrera, dans l'exemple décrit, que cet élément d'enregistrement magnétique est de type analogue à celui qui a été décrit et représenté dans le brevet français No. 2.402.921 et qu'il comprend un support 11 formé d'un matériau présentant une haute perméabilité magnétique, tel que le fer ou l'acier doux, ce support étant revêtu d'une couche de matériau magnétique à haute coercitivité tel que, par exemple, l'alliage magnétique nickel-cobalt. Dans le mode de mise en oeuvre du procédé d'impression selon l'invention, cet élément d'enregistrement 10 est magnétisé transversalement au moyen d'une ou plusieurs têtes d'enregistrement 13 du type de cell qui a été représentée sur la figure 3. Si on se réfère à la figure 3, on voit que cette tête d'enregistrement 13 comprend un noyau magnétique 14 sur lequel est bobiné un enroulement E connecté à un circuit d'excitation électrique qui sera décrit un peu plus loin. Ce noyau magnétique 14 a sensiblement la forme d'un U et il est profilé de manière à présenter à ses extrémités un pôle d'enregistrement 15 et un pôle de fermeture de flux 16. Ces deux pôles sont disposés comme le montre la figure 3, à proximité de la surface de la couche magnétique 12, de sorte que le noyau magnétique 14, le support 11 et les deux régions 100 et 101 qui sont comprises entre ce noyau et ce support et qui sont situées respectivement à l'aplomb des pôles 15 et 16 forment un circuit magnétique fermé. Il faut signaler ici, bien que dans le cas illustré par la figure 3, les pôles 15 et 16 se trouvent à proximité de la surface de la couche magnétique 12, on pourrait adopter une autre disposition dans laquelle ces deux pôles seraient placés au contact de cette surface.

La figure 3 montre encore que la largeur d de pôle d'enregistrement 15 est très petite par rapport à celle D du pôle de fermeture de flux 16. Dans ces conditions, si on envoie dans l'enroulement E un courant électrique d'intensité I, ce courant crée, à l'intérieur du noyau magnétique 14, un flux magnétique dont la ligne de force moyenne est représentée par la ligne en traits interrompus 17. Dans la portion de la couche magnétique 12 qui se trouve dans la région 100 du pôle d'enregistrement 15, le champ magnétique est perpendiculaire à la surface de cette couche 12, de sorte que, dans cette portion, la magnétisation de la couche magnétique 12 s'effectue bien transversalement. Dans cette portion, le champ magnétique crée par la tête 13 est supérieur au champ de saturation de la couche magnétique 12 et provoque donc, dans cette portion, l'apparition d'une zone magnétisée pratiquement ponctuelle habituellement appelée point magnétisé, cette zone magnétisée subsistant même lorsque l'enroulement E cesse ensuite d'être parcouru par un courant. Au contraire, dans la portion dela couche magnétique 12 qui se trouve dans la région 101 du pôle de fermeture de flux 16, du fait que la largeur de ce pôle est bien plus grande que celle du pôle d'enregistrement 15, la valeur du champ magnétique créé par la tête 13, est très inférieure à celle du champ de saturation de la couche magnétique 12, si bien que ce pôle de fermeture de flux 16 ne peut provoquer, ni la formation d'une zone magnétisée dans la couche 12, ni une modification des zones magnétisées déjà formées dans cette couche. Dans ces conditions, on peut magnétiser la couche magnétique 12 de manière que les zones magnétisées ainsi formées constituent une image magnétique latente ayant une configuration déterminée, par exemple la configuration d'un caractère. A titre d'exemple, on a représenté sur la figure 5 deux ensembles de zones magnétisées dans chacun desquels les zones magnétisées A sont disposées suivant une matrice rectangulaire comprenant sept lignes et cinq colonnes. Dans le premier de ces deux ensembles, les zones magnétisées sont réparties à l'intérieur de la matrice rectangulaire de manière à constituer l'image du caractère "U". Dans le second ensemble, les zones magnétisées sont réparties, à l'intérieur de la matrice rectangulaire, de manière à constituer l'image du caractère "H". On peut remarquer, sur la fig. 5, que les zones magnétisées de ces deux ensembles se présentent sous la forme de rectangles ayant tous la même dimension longitudinale M, mais que la taille (c'est-à-dire la dimension transversale L₁, des zones magnétisées du premier ensemble est supérieure à celle L₂ des zones magnétisées du second ensemble. Toutefois, il faut signaler que la taille des zones magnétisées est telle qu'elle est inférieure au pas P d'espacement des lignes et des colonnes de la matrice rectangulaire. Dans ces conditions, les aimantations présentées par deux zones magnétisées voisines n'ont pratiquement aucune influence l'une sur l'autre.

On rappelle maintenant que, dans les procédés connus, l'image magnétique latente qui a été ainsi formée sur la surface de l'élément d'enregistrement est ensuite développée en déposant sur la surface de la couche magnétique 12 un révélateur pulvérulent comprenant des particules finement divisées formées chacune d'une résine organique thermoplastique dans laquelle one été incorporés un pigment et des particules magnétiques. Après quoi, la surface de la couche magnétique 12 est soumise à une opération de retouche qui permet d'éliminer les particules de révélateur se trouvant en excès sur cette surface, de sorte que, à la fin de cette opération, seules les zones magnétisées de cette couche restent recouvertes d'une pellicule de révélateur formant ainsi sur la surface de la couche 12 une image de poudre dont la configuration correspond à celle des zones magnétisées. Cette image de poudre est ensuite transférée sur un support d'impression constitué généralement par une bande de papier. Dans la présente invention, au contraire, afin que l'image qui est formée sur le support d'impression apparaisse en p couleurs, préalablement choisies, p étant un nombre entier au moins égal à 2, on utilise le procédé suivant, dont les différentes phases vont être maintenant décrites en ce référant aux figures 1A à 1G.

Dans la phase illustrée par la figure 1A, l'élément d'enregistrement 10 est magnétisé de façon à former à sa surface des zones magnétisées dont les aimantations sont toutes orientées dans le même sens mais ont des valeurs différentes. Sur la figure 1A, trois seulement de ces zones, référencées respectivement A1, A2 et A3 ont été représentées pour des raisons de simplification, mais il est entendu que le nombre de ces zones magnétisées peut être absolument quelconque. On peut remarquer que, selon une caractéristique propre de la présente invention, ces trois zones A1, A2 et A3 n'ont pas toutes la même taille, c'est-à-dire la même dimension, la taille L₂ de la zone magnétisée A2 étant, dans l'exemple illustré par la figure 1A, supérieure à la taille L, de la zone magnétisée A1, mais inférieure à la taille L₃ de la zone magnétisée A3. Toutefois, on peut voir, sur la figure 1A où on a également représenté les polarités magnétiques nord (N) et Sud (S), ainsi que les aimantations J₁, J₂, J₃ de ces zones magnétisées, que ces trois zones A1, A2 et A3 présentent des aimantations qui sont toutes orientées dans le même sens, mais qui ont des valeurs différentes, chacune des aimantations de ces zones étant en effet représentée par une fléche dont la longueur est proportionnelle à la valeur de cette aimantation. Il faut signaler que, dans le cas le plus général où les zones magnétisées de l'élément d'enregistrement sont destinées à former, sur le support d'impression, des images comportant p couleurs différentes les tailles de ces zones magnétisées sont établies, d'une manière qui sera indiquée plus loin, pour être égales à l'une de p valeurs de tailles différentes L" L₂, L₃.... , Lp chacune de ces p valeurs correspondant à l'une respective des p couleurs de ces images. Cependant les zones magnétisées qui sont destinées à former sur le support des images ou parties d'image ayant la même couleur sont toutes de la même taille et présentent la même intensité d'aimantation. C'est ainsi, par exemple, que les zones magnétisées A1, A2, et A3 qui ont été représentées sur la fig. 1A et qui ont des tailles différentes sont destinées à former sur le papier d'impression trois taches ponctuelles de couleurs différentes. On considèrera, par exemple, que la zone magnétisée A1 est destinée à former une tache ponctuelle de couleur rouge, que la zone magnétisée A2 est destinée à former une tache ponctuelle de couleur noire et que la zone magnétisée A3 est destinée former une tache ponctuelle de couleur jaune. On considèrera, d'autre part, que dans l'exemple illustré par la figure 1A, la taille L₂ de la zone magnétisée A2 est sensiblement égale à 1,6, L" L, étant la taille de la zone A1 et que la taille L₃ de la zone magnétisée A3 est sensiblement égale à 2L₁. Pour former ces trois zones magnétisées A1, A2 et A3, on peut utiliser trois têtes d'enregistrement identiques du type de celle que a été représentée sur la figure 3, et exciter ces trois têtes avec chacun respective de trois courants électriques de même intensité, ces courants circulant dans le même sens, mais de façon périodique, à des fréquences respectives fᵢ, f₂, f₃ telles que la taille L₂ de la zone magnétisée formée par la tête qui est excitée par le courant de fréquence f₂ soit égale à 1, 6 fois la taille L, de la zone magnétisée formée par la tête qui est excitée par le courant de fréquence f₁, est que la taille L₃ de la zone magnétisée formée par la tête qui est excitée par le courant de fréquence f₃ soit égale à 2 fois cette taille L,. On sait, en effet, que la taille d'une zone magnétisée formée par une tête magnétisée sur l'élément d'enregistrement est d'autant plus grande que la fréquence du courant utilisé pour exciter cette tête est plus faible.

L'élément d'enregistrement 10 ayant été magnétisé de la manière qui vient d'être indiquée, on dépose alors sur la surface de cet élément un premier révélateur pulvérulent dont la teinte est de l'une des p couleurs préalablement choisies. Dans l'exemple décrit, on considèrera que ce premier révélateur pulvérulent est de couleur rouge. Ce premier révélateur qui est mis en contact avec toute la surface de l'élément d'enregistrement 10, n'est cependant attiré que par les zones magnétisées de cet élément, de sorte que, si on s'arrange pour ne laisser subsister ce révélateur que sur ces zones magnétisées, par exemple en disposant l'élément d'enregistrement de manière que, au moment de l'application de révélateur sur cet élément, chaque particule de révélateur soit soumise, d'une part à l'action de la force d'attraction magnétique exercée par les zones magnétisées, d'autre part à l'action d'une force de gravité orientée en sens inverse de cette force d'attraction magnétique, chacune de ces zones magnétisées se trouve alors revêtue, comme le montre la figure 1B, d'une couche 18 de premier révélateur, l'épaisseur de cette couche étant d'autant plus importante que la force d'attraction magnétique exercée par la zone magnétisée sur laquelle cette couche est déposée est plus élevée. Il faut signaler en effet que la force avec laquelle est attirée chacune des particules de révélateur qui ont été déposées sur une même zone magnétisée dépend, non seulement de la valeur de l'aimantation J de cette zone et de la distance h qui sépare chaque particule de cette zone, mais également des dimensions géométriques de cette zone, ainsi que des caractéristiques physiques de ce révélateur, telles que l'état granulométrique et le pourcentage en particules magnétiques de ce révélateur.

On a d'ailleurs établi que la force magnétique qui s'exerce sur une particule de révélateur placée à proximité du centre d'une zone magnétisée était d'autant plus élevée que la taille de cette zone magnétisée était plus petite. Lorsque cette particule's s'éloigne du centre de cette zone, suivant une direction perpendiculaire à la surface de cette zone, cette force magnétique diminue au fur et à mesure que la distance h qui sépare cette particule de ce centre augmente, les variations de cette force magnétique Fₘ en fonction de cette distance h étant illustrées par les courbes qui ont été représentées sur la figure 6. Sur cette figure, la courbe en traits interrompus 71 représente les variations, en fonction de h, de la force magnétique exercée par une zone magnétisée de petite taille, telle que la zone A1, la courbe en traits pleins 72 représente les variations, en fonction de h, de la force magnétique exercée par une zone magnétisée de taille moyenne, telle que la zone A2, et la courbe en traits mixtes 73, représente les variations, en fonction de h, de la force magnétique exercée par une zone magnétisée de grande taille, telle que la zone A3. Sur la figure 6, on n'a représenté que les trois courbes correspondant aux trois tailles L" L₂ et L₃ des zones qui sont destinées à former, sur le support d'impression, une image comprenant, dans l'exemple décrit, trois couleurs différentes. Cependant on comprendra aisément que, dans le cas le plus général, il y a autant de courbes que de couleurs dans l'image à imprimer, c'est-à-dire p courbes si cette image comporte p couleurs, chacune de ces p courbes correspondant à l'une respective des p valeurs de tailles L" L₂, L₃, ... Lp des zones magnétisées. Sur la figure 6 on a également représenté la valeur F_{G} de la force de gravité dont on a parlé plus haute, cette force s'exerçant sur chaque particule de révélateur lors de l'application de ce révélateur sur la surface de l'élément d'enregistrement. On voit alors qu'il existe, pour chaque zone magnétisée une valeur particulière de la distance h pour laquelle cette force de gravité F_{G} est égale à la force d'attraction magnétique exercée par cette zone magnétisée, cette valeur particulière déterminant ainsi l'épaisseur de la couche de révélateur subsistant sur cette zone. Cest ainsi que, dans l'exemple décrit, cette valeur particulière, pour chacune des zones magnétisées A1, A2 et A3 est sensiblement la même du fait que, pour les grandes valeurs de h, les trois courbes 71, 72 et 73 qui sont représentées sur la figure 6 sont très voisines. Dans l'exemple illustré par la figure 6, cette valeur particulière, indiquée par eₒ, est voisine de 100 µm, cette valeur étant ainsi celle de la couche de premier révélateur déposée sur chacune des zones magnétisées A1, A2 et A3.

Les zones magnétisées A1, A2 et A3 ayant été ainsi revêtues d'une couche 18 de premier révélateur, on soumet alors l'élément d'enregistrement 10 à une opération de retouche destinée, non seulement à éliminer les particules résiduelles de premier révélateur subsistant en dehors des zones magnétisées de l'élément d'enregistrement 10, mais également à retirer toutes les particules de premier révélateur sur les zones magnétisées dont la taille est supérieure à la plus petite des tailles des zones magnétisées, ces zones magnétisées étant, dans l'exemple décrit, les zones A2 et A3 dont les tailles respectives L₂ et L₃ sont chacune supérieures à la taille L, de la zone A1. Lors de cette opération de retouche, qui peut être effectuée par voie magnétique, électrostatique ou pneumatique (aspiration ou soufflage d'air), chaque particule de révélateur subsistant sur la surface de l'élément d'enregistrement 10 est soumise à une force constante de valeur F₁, s'exerçant à l'encontre de la force magnétique Fₘ qui maintient chaque particule appliquée sur la zone magnétisée sur laquelle elle a été déposée. Sur le diagramme de la figure 6, la valeur F, de cette force a été représentée, cette valeur étant choisie de manière que la droite d'ordonnée F, ne coupe que la courbe représentant les variations en fonction de la distance h de la force magnétique exercée par les zones magnétisées présentant la plus petite taille, cette courbe étant, dans l'exemple décrit, la courbe 71. Sur le diagramme de la figure 6, on a également représenté par e, l'abscisse du point d'intersection l₁, de la courbe 71 avec la droite d'ordonnée F,. On voit ainsi que, pour les particules de révélateur qui ont été déposées sur chacune des zones magnétisées de plus petite taille (telles que A1 ) et qui sont situées à une distance inférieure à eᵢ, la force magnétique exercée par cette zone est supérieure à la force de retouche Fᵢ, de sorte que ces particules subsisteront sur cette zone. Au contraire, pour les particules qui ont été déposées sur chacune des zones magnétisées de plus petite taille et qui sont situées à une distance supérieure à e₁, la force magnétique exercée par cette zone est inférieure à la force de retouche F, de sorte que ces particules seront éliminées de cette zone. En conséquence, sur chacune des zones magnétisées de plus petite taille, il subsistera une couche de premier révélateur ayant pratiquement une épaisseur égale à eᵢ. Quant aux particules de premier révélateur qui ont été déposées sur chacune des autres zones magnétisées (telles que A2 et A3), étant donné que la force magnétique exercée par chacune de ces zones est toujours inférieure à la force de retouche Fᵢ, ces particules seront totalement éliminées de ces zones. Dans ces conditions, seules les zones magnétisées de plus petite taille (telles que A1) apparaîtront revêtues, comme on peut le voir sur la figure 1C, d'une couche de premier révélateur d'épaisseur e,.

Les opérations de dépôt de révélateur et de retouches qui viennent d'être décrites sont alors répétées avec un deuxième révélateur pulvérulent dont la teinte est de l'une des p couleurs choisies, mais autre que celle du premier révélateur. Dans l'exemple décrit, on considèrera que ce deuxième révélateur pulvérulent est de couleur noire. Le dépôt de ce deuxième révélateur est réalisé dans les mêmes conditions que celles qui ont été décrites pour le dépôt du premier révélateur, de sorte que, lorsque ce dépôt est terminé, chacune des zones magnétisées de l'élément d'enregistrement 10 est revêtue, comme le montre la figure 1D, d'un couche 19 de deuxième révélateur. Sur les zones magnétisées de plus petite taille, telles que la zone A1, cette couche 19 se trouve ainsi superposée à la couche 18 de premier révélateur. Après quoi, l'élément d'enregistrement 10 est soumis à une seconde opération de retouche, analogue à celle décrite précédemment, mais dont la force, de valeur F₂ constante, est inférieure à la force de la première opération de retouche. Sur le diagramme de la figure 6, la valeur F₂ de cette force a été représentée, cette valeur étant choisie de manière que la droite d'ordonnée F₂ ne coupe aux points 1₂ et 1'₂ que les deux courbes 71 et 72 qui représentent, respectivement, l'une les variations, en fonction de la distance h, de la force magnétique exercée par les zones magnétisées de plus petite taille (c'est-à-dire de taille L,), l'autre les variations, en fonction de h, de la force magnétique exercée par les zones magnétisées dont la taille a, dans la suite des valeurs de tailles successives L₁, L₂ L₃, ..., Lp, la valeur L₂. On voit alors, sur la figure 6, qu'il existe une valeur e₂ de l'abscisse h pour laquelle la force magnétique exercée par chacune des zones magnétisées de taille L, est égale à la force F₂, et qu'il existe également une valeur e'₂ de l'abscisse h pour laquelle la force magnétique exercée par chacune des zones magnétisées de taille L₂ est égale à cette force F₂. Sans reprendre toutes les explications détaillées qui ont été données ci-dessus, on comprend que cette valeur e₂ représente, comme on peut le voir sur la figure 1E, l'épaisseur totale du tas constitué par la superposition des couches 18 et 19 sur chacune des zones magnétisées de taille L₁, et que cette valeur e'₂ représente l'épaisseur de la couche 19 de deuxième révélateur sur chacune des zones magnétisées de taille L₂.

Ces opérations de dépôt et de retouche sont répétées ainsi autant de fois qu'il y a de couleurs dans l'image à imprimer. C'est ainsi que, dans l'exemple décrit où cette image comporte trois couleurs, on dépose donc, sur chacune des zones magnétisées de l'élément d'enregistrement, un troisième révélateur pulvérulent dont la teinte diffère de celle des deux révélateurs précédemment déposés. Dans l'exemple décrit, où le nombre de couleurs est égal à trois, ce troisième révélateur pulvérulent est donc le dernier à être déposé sur l'élément d'enregistrement 10. On considérera ici que ce troisième révélateur pulvérulent est de couleur jaune. Lorsque ce dépôt est terminé, chacune des zones magnétisées de l'élément 10 apparaît revêtue, comme le montre la figure 1 F, d'une couche 20 de troisième révélateur, cette couche 20 étant, sur les zones magnétisées dont la taille est inférieure à L₃ (cest-à-dire sur les zones A1 et A2) superposée à la couche 19 de deuxième révélateur. Après quoi, l'élément d'enregistrement 10 est soumis à une troisième opération de retouche analogue à celles effectuées précédemment, la valeur F₃ de la force mise en oeuvre au cours de cette troisième opération étant inférieure à celle, F₂, mise en oeuvre lors de la deuxième opération de retouche. Sur le diagramme de la figure 6, la valeur F₃ de cette force de retouche a été représentée. Il faut signaler ici que, étant donné que, dans l'exemple décrit, le troisième révélateur est le dernier à être déposé sur les zones magnétisées de l'élément d'enregistrement 10, cette force de retouche est destinée seulement d'une part à limiter l'épaisseur des couches de troisième révélateur qui ont été ainsi déposées, d'autres part à retirer les particules de révélateur qui subsistent en dehors des zones magnétisées de l'élément d'enregistrement 10, et non plus, comme des forces de retouche précédentes, à éliminer la totalité des particules qui se trouvent sur certaines de ces zones magnétisées. En conséquence, la valeur F₃ de cette force de retouche peut être relativement peu élevée, tout en restant cependant suffisante pour retirer les particules subsistant en dehors des zones magnétisées. C'est pourquoi, cette dernière opération de retouche; contrairement aux opérations de retouche précédentes, n'est pas une opération d'elimination de particules sur certaines de zones magnétisées de l'élément d'enregistrement et qu'elle ne fait donc pas partie, à proprement parler, du procédé de la présente invention.

If faut encore signaler que, les révélateurs pulvérulents qui sont utilisés dans le procédé de l'invention présentent pratiquement les mêmes propriétés physiques, notamment le même état granulométrique, le même champ coercitif, la même densité et le même point de fusion, de sorte que la force magnétique F_{M} qu'exerce chacune des zones magnétisées sur chacune des particules quelles qu'elles soient, situées à une même distance h, varie seulement en fonction de la valeur de la taille de cette zone. Lorsque le dernier révélateur a été déposé sur l'élément d'enregistrement et que la dernière opération de retouche a été effectuée on amène alors, comme le montre la figure 1G, une bande de papier 21 destinée à être imprimée, soit à proximité immédiate de cet élément d'enregistrement 10, soit en contact avec cet élément d'enregistrement 10 et on réalise alors le transfert, sur cette bande de papier, des couches de révélateurs qui se trouvent sur les zones magnétisées de cet élément 10. Ce transfert peut d'ailleurs être effectué, de manière connue, soit par application de pression, soit par des moyens magnétiques ou électrostatiques. Toutefois, les conditions de ce transfert sont établies de telle façon que toutes les couches de révélateurs se trouvent transférées en quasi-totalité sur la bande de papier 21. Ainsi, dans l'exemple illustré par la figure 1G, la couche 20 de troisième révélateur qui se trouvait sur la zone A3 est transférée sur la bande de papier 21 où elle forme alors un tas qui, constitué de ce troisième révélateur, a une couleur jaune. De même, les couches 19 et 20, de deuxième et troisième révélateurs, qui étaient superposées sur la zone A2, se retrouvent sur le papier en formant un tas 22 dans lequel la couche 19 du deuxième révélateur recouvre alors la couche 20 du troisième révélateur. Enfin, les couches 18, 19 et 20 de premier, deuxième et troisième révélateurs qui étaient superposées sur la zone A1, se retrouvent sur le papier en formant un tas 23 constitué de la couche 18 du premier révélateur qui recouvre la couche 19 du deuxième révélateur, laquelle, à son tour, recouvre la couche 20 du troisième révélateur.

Les couches de révélateurs qui ont été ainsi transférées sur la bande de papier 21 sont alors soumises à une opération de fixation, cette opération étant effectuée à une température permettant d'amener les trois révélateurs à l'état visqueux, mais non liquide, ce qui évite aux différents révélateurs constituant les tas 22 et 23 de se mélanger. Dans ces conditions, après cette opération de fixation, la couche 20 du tas 22 se trouve masquée par la couche 19 qui forme alors sur le papier une tache ponctuelle ayant la teinte du deuxième révélateur, c'est-à-dire noire dans l'exemple décrit. De même, les couches 19 et 20 du tas 23 se trouvent masquées par la couche 18 qui forme alors sur le papier une tache ponctuelle ayant la teinte du premier révélateur, c'est-à-dire rouge dans l'exemple décrit. Enfin, la couche unique 20 du troisième révélateur forme, lorsqu'elle est fixée sur la papier, une tache ponctuelle qui a la teinte jaune de ce troisième révélateur.

Sur la figure 2, on a représenté une machine d'impression magnétographique qui réalise une impression en couleurs selon le procédé d'impression qui vient d'être décrit. La machine qui est représentée sur cette figure comprend un élément d'enregistrement magnétique se présentant sous la forme d'un tambour magnétique 10 analogue à celui qui a été décrit et représenté dans le brevet français No. 2.402,921, ce tambour étant entraîné en rotation, dans le sens indiqué par la flèche R, par un moteur électrique 25. La magnétisation de la couche magnétique de ce tambour est assurée par un ensemble de n têtes magnétiques 13-1 à 13-n disposées les unes à côté des autres et alignées parallèlement à l'axe de rotation du tambour. Ces têtes qui sont de type de celle qui a été représentée sur la figure 3, sont excitées sélectivement par des impulsions électriques envoyées par une source d'impulsions 26 et appliquées aux enroulements de ces têtes par l'intermédiaire d'un ensemble générateur de fréquences 27 dont la structure a été représentée en détail sur la figure 4.

Si on se réfère à la figure 4, on voit que chacun des enroulements respectifs E-1 à E-n des têtes magnétiques 13-1 à 13-n est connecté à l'une de ses extrémités, à la lame de contact mobile de l'un respectif de n premiers commutateurs à plots K1 à K-n, et, à l'autre extrémité, à la lame de contact mobile de l'un respectif de n seconds commutateurs à plots L-1 à L-n, par l'intermédiaire de l'un respectif de n contacts CB-1 à CB-n. Chacun des contacts CB-1 à CB-n est commandé par l'une respective de n bobines de relais B-1 à B-n. La figure 4 montre que, dans l'exemple décrit, chacun des commutateurs à plots K-1 à K-n et L-1 à L-n comporte trois plots ou bornes d'entrée désignés, sur la figure, par 1, 2, et 3. La borne d'entrée 1 de chacun des premiers commutateurs K-1 à K-n est connectée à la borne positive (+) d'une première source G1 de courant continu périodique de fréquence fᵢ, tandis que la borne d'entrée 1 de chacun des seconds commutateurs L-1 à L-n est connectée à la borne négative (-) de cette source G1. La borne d'entrée 2 de chacun des premiers commutateurs K-1 à K-n est connectée à la borne positive (+) d'une deuxième source G2 de courant continu périodique de fréquence f₂, tandis que la borne d'entrée 2 de chacun des seconds commutateurs L-1 à L-n est connectée à la borne négative (-) de cette source G2. Enfin, la borne d'entrée 3 de chacun des premiers commutateurs K-1 à K-n est connectée à la borne positive (+) d'une troisième source G3 de courant continu périodique, de fréquence f₃ tandis que la borne d'entrée 3 de chacun des seconds commutateurs L-1 à L-n est connectée à la borne négative (-) de cette source G3. La figure 4 montre que les lames de contacts mobiles des commutateurs K-1 et L-1 sont couplées mécaniquement afin de pouvoir être placées simultanément sur une même borne d'entrée. Il en est de même des lames de contact mobiles des commutateurs K-2 et L-2, ... K-n et L-n. Ainsi qu'on le voit sur la figure 4, les bobines de relais B-1 à B-n peuvent être excitées par des impulsions électriques délivrées sur les sorties S1 à Sn de la source d'impulsions 26, chacune de ces bobines B-1 à B-n étant, à cet effet, connectée à l'une respective des sorties S1 à Sn par l'intermédiaire de l'un respectif de n conducteurs W1 à Wn.

La structure de la source d'impulsions 26 ne sera pas décrite ici pour la raison que cette structure est de type connu. On considèrera ici que, dans l'exemple décrit, la structure de cette source 26 est analogue à celle du dispositif de commande d'enregistrement qui a été décrit et représenté dans le brevet français No. 2.443,335. On rappelera simplement que, dans le cas où la machine qui est représentée sur la figure 2 est utilisée pour imprimer des caractères constitués de points localisés à l'intérieur d'une matrice rectangulaire comprenant sept lignes et cinq colonnes, les lignes de cette matrice s'étendant suivant une direction parallèle à l'axe de rotation du tambour 10, l'image magnétique latente nécessaire à l'impression d'un caractère est obtenue en excitant sélectivement à sept reprises différentes, cinq têtes contigües prises parmi l'ensemble des têtes magnétiques 13-1 à 13-n, cette excitation étant effectuée au moyen d'impulsions délivrées, à des instants successifs t₁, t₂, t₃, t₄, t_{S}, t_{G} et t₇, sur cinq correspondantes des sorties Si à Sn de la source d'impulsions 26. C'est ainsi par exemple, que pour former, au moyen des têtes magnétiques 13-1 à 13-5 l'image magnétique latente nécessaire à l'impression du caractère "G", la source d'impulsions 26 délivre, à l'instant t₁, une impulsion sur chacune de ses sorties S2 à S4, à l'instant t₂ une impulsion sur chacune de ses sorties S1 à S5, à l'instant t₃ une impulsion sur sa sortie S5, à l'instant t₄ une impulsion sur chacune de ses sorties S1, S2, S3 et S5, à l'instant t₅ une impulsion sur chacune de ses sorties S1 à S5, à l'instant t₆ une impulsion sur chacune de ses sorties S1 et S5, et enfin à l'instant t₇ une impulsion sur chacune de ses sorties S2 à S4.

Les commutateurs K-1 à K-n et L-1 à L-n sont destinés à déterminer la taille des zones magnétisées sur le tambour 20, cette taille conditionnant la couleur de la tache ponctuelle qui sera ultérieurement formée sur la papier par chacune des zones magnétisées. A cet effet les premiers commutateurs K-1 à K-n, les seconds commutateurs L-1 à L-n, les contacts de relais CB-1 à CB-n et les enroulements E-1 à E-n des têtes magnétiques sont répartis, comme le montre la figure 4, de manière à constituer n portions de circuits C-1, C-2, ..., C-n associées chacune à l'une respective des n têtes 13-1 à 13-n, chacune de ces portions comprenant, en série, l'un respectif des premiers commutateurs K-1 à K-n, l'un respectif des enroulements E-1 à E-n, l'un respectif des contacts de relais CB-1 à CB-n et l'un respectif des seconds commutateurs L-1 à L-n.

Dans le cas où les deux commutateurs d'une même portion de circuit sont placées en position 1, c'est-à-dire lorsque la lame de contact mobile de ces deux commutateurs est placée sur la borne d'entrée 1, le courant qui circule périodiquement dans l'enroulement de la tête associée à cette portion de circuit, lorsque le contact de relais qui est en série avec cet enroulement est fermé, est celui délivré par la source G1, ce courant ayant une fréquence f,. Si ces deux commutateurs sont placés en position 2, le courant qui circule périodiquement, lorsque ce contact de relais est fermé, est celui délivré par la source G2, ce courant ayant pour fréquence f₂. Enfin si ces deux commutateurs sont placés en position 3, le courant qui circule périodiquement dans cet enroulement, lorsque ce contact de relais est fermé, est celui délivré par la source G3, ce courant ayant pour fréquence f₃. Ainsi, par exemple, si, au moment où une impulsion est délivrée sur la sortie Sn de la source 26, les deux commutateurs K-n et L-n sont placés en position 3, cette impulsion provoque en arrivant sur la bobine B-n l'excitation momentanée de cette bobine. La bobine B-n, ferme alors pendant un court instant son contact CB-n, de sorte qu'un courant continu périodique de fréquence f₃ circule momentanément dans le circuit fermé constitué par le générateur G3, le commutateur K-n en position 3, l'enroulement E-n de la tête 13-n, le contact fermé CB-n et le commutateur L-n en position 3. De ce fait, cette tête magnétique 13-n forme sur la surface du tambour 10, une zone magnétisée qui, ayant une taille L₃ relativement petite, est pratiquement ponctuelle, cette zone présentant une aimantation J qui subsiste après la disparition du courant périodique de fréquence f₃ dans l'enroulement E-n.

If faut signaler encore que les sources de courants G1, G2 et G3 sont établies pour délivrer des courants continus périodiques de même intensité I, mais de fréquences respectives f₁, f₂ et f₃ telles que, pendant toute le temps où le contact de relais CB qui est associé à chacune des têtes est fermé, ces courants de fréquences fᵢ, f₂ et f3 sont capables de former sur la surface du tambour 10 des zones magnétisées dont la taille est égale, respectivement, à L₁, L₂ et L₃, la taille L₂ étant supérieure à la taille L₁, mais inférieure à la taille L₃. On comprend, dans ces conditions que, si on veut, par exemple, obtenir sur le tambour 10, une image magnétique latente dont les zones magnétisées ont une taille L₁, il suffit, avant que les têtes magnétiques nécessaires à la formation de cette image ne soient excitées, de deplacer les commutateurs -K et L correspondants sur la position 1. De même, si on veut que les zones magnétisées de cette image aient une taille L₂, il suffit, avant que ces têtes ne soient excitées, de placer ces commutateurs sur la position 2. Enfin, si on veut que les zones magnétisées de cette image aient une taille L₃, il suffit avant que ces têtes ne soient excitées de placer ces commutateurs sur la position 3. Le positionnement des commutateurs K-1 à K-n et L-1 à L-n peut d'ailleurs être effectué, soit manuellement par l'opérateur avant toute opération d'impression, soit de manière entièrement automatique par des moyens d'actionnement, de type connu, excités par la même unité de commande que celle qui contrôle le fonctionnement de la source d'impulsions 26. Il est même possible, selon les cas et applications, de placer certains des des commutateurs K-1 à K-n et L-1 à L-n sur une position déterminée, par exemple sur la position 2, alors que d'autres commutateurs sont placés sur une autre position. Cette disposition permet, lors de l'impression d'une ligne de caractères par exemple, d'obtenir des caractères imprimés en une couleur, alors que les autres caractères de cette ligne sont imprimés en une autre couleur.

Il y a lieu d'indiquer que l'ensemble générateur de fréquence 27 qui a été représenté sur la figure 2 est constitué, dans l'exemple décrit, par l'ensemble comprenant les bobines de relais B-1 à B-n et leurs contacts CB-1 à CB-n, les commutateurs K-1 à K-n et L-1 à L-n et les sources de courants G1 à G3, tous ces éléments étant connectés entre eux de la manière illustrée sur la figure 4. Il faut cependant signaler que, bien que, l'ensemble générateur de fréquences qui est représenté sur la figure 4 ne comporte que trois sources de courant et des commutateurs ne comportant que trois positions, cet ensemble générateur, lorsqu'il est utilisé dans une machine destinée à l'impression d'images en p couleurs, comporte p sources de courant G1, G2,..., Gp, de fréquences respectives f₁, f₂, ..., f_{P} et des commutateurs K-1 à K-n et L-1 à L-n comprenant chacune p positions. Dans ce cas, les fréquences fᵢ, f₂, ..., fp des sources de courant respectives Gᵢ, G₂, ..., Gp sont ajustées de manière à former des zones magnétisées de tailles respectives L₁, L₂, ..., Lp telles que l'on ait; L₁<L₂< ...<Lp.

Si on revient maintenant à la figure 2, on voit que la machine d'impression réalisée selon l'invention comprend encore un premier dispositif applicateur 40, de type connu, qui permet d'appliquer sur la surface du tambour 10 des particules d'un premier révélateur pulvérulent contenu dans un réservoir 49. On considèrera, dans l'exemple décrit, que ce premier révélateur est de couleur rouge. Ce premier dispositif applicateur 40 est établi pour déposer sur chacune des zones magnétisées du tambour 10 une couche de premier révélateur dont l'épaisseur est sensiblement égale à 100 µm. On considèrera que ce dispositif applicateur 40 est préférablement, de type de ceux qui ont été décrits et représentés dans les brevets français No. 2,408,462 et 2.425.941, ce dispositif comprenant, d'une part, un élément magnétique en rotation qui amène les particules de révélateur du réservoir 49 jusqu' au voisinage de la surface du tambour, d'autre part un déflecteur interposé entre cet élément et le tambour pour constituer un auget dans lequel viennent s'accumuler les particules recueillies par le déflecteur, ce déflecteur laissant entre lui et le tambour une ouverture très petite, de l'ordre de 1 millimètre, par laquelle passent les particules qui sont venues s'appliquer contre la surface de ce tambour. Les zones magnétisées du tambour 10 qui ont été ainsi revêtues d'une couche de premier révélateur passent alors devant un premier dispositif de retouche 41 destiné à éliminer les particules de tailles L₂ et L₃. Ce dispositif de retouche peut être de type magnétique, électrostatique ou pneumatique. On considèrera que, dans l'exemple décrit, ce dispositif de retouche 41 est du type de celui qui a été décrit et représenté dans le brevet français No 2.141.435 et qu'il est réglé de manière à ne laisser subsister, sur les zones de taille L" qu'une couche de premier révélateur ayant une épaisseur voisine du 30 um. Les zones magnétisées du tambour 10 qui ont défilé devant le dispositif de retouche 41 passent alors devant un deuxième dispositif applicateur 42, de type analogue à celui du premier dispositif applicateur, ce deuxième dispositif applicateur permettant de déposer sur le tambour 10 des particules d'une deuxième révélateur pulvérulent qui, étant de couleur noire, dans l'exemple décrit, est contenu dans un réservoir 50. Ce deuxième dispositif applicateur 42 est établi pour déposer une couche de deuxième révélateur, d'une part sur chacune des zones magnétisées de tailles L₂ et L₃, l'épaisseur de cette couche étant sensiblement égale à 100 pm, d'autre part sur chacune des couches déjà déposées du premier révélateur, l'épaisseur totale des couches ainsi superposées de deux révélateurs sur les zones de taille L, étant sensiblement égale à 100 pm. Après quoi, les zones magnétisées du tambour 10 passent devant un deuxième dispositif de retouche 42, analogue au premier dispositif de retouche 41 et disposé en aval de deuxième dispositif applicateur 42 par rapport au sens de défilement du tambour. Ce deuxième dispositif de retouche 43 qui est destiné à éliminer les particules de deuxième révélateur qui ont été déposées sur les zones magnétisées de taille L₃, est réglé de manière à ne laisser subsister sur les zones de taille L₂, qu'une couche de deuxième révélateur ayant une épaisseur voisine de 25 pm et, sur, les zones de taille L,, une couche composite comprenant deux couches superposées de premier et de deuxième révélateur, l'épaisseur de cette couche composite étant sensiblement égale à 40 pm. Les zones magnétisées du tambour 10 qui ont défilé devant le deuxième dispositif de retouche 43 passent alors devant un troisième dispositif applicateur 44 qui, étant de type analogue aux précédents, permet de déposer sur le tambour 10, des particules d'un troisième révélateur pulvérulent, de couleur jaune, contenu dans un réservoir 51. Ce troisième dispositif applicateur 44 est établi pour déposer une couche de troisième révélateur sur chacune des zones de taille L₃, l'épaisseur de cette couche étant sensiblement égale à 100 pm, ainsi que sur chacune des couches de deuxième révélateur déjà déposées sur chacune des zones de taille L, et L₂, l'épaisseur totale des trois couches ainsi superposées sur les zones de taille L, étant voisine de 100 um, alors que l'épaisseur totale de deux couches ainsi superposées sur les zones de taille L₂ est voisine de 100 µm. Les zones magnétisées du tambour qui ont été ainsi revêtues passent ensuite devant un troisième dispositif de retouche 52 qui est destiné essentiellement à retirer les particules de révélateur qui subsistent sur le tambour en dehors des zones magnétisées et à limiter les épaisseurs des couches de révélateurs déposées sur les zones magnétisées. Dans l'exemple décrit, ce troisième dispositif de retouche 52 est réglé de telle sorte que les zones de taille L₃ qui sont passées devant ce dispositif 52 apparaissent revêtues d'une couche de troisième révélateur dont l'épaisseur est voisine de 40 pm, tandis que les zones de taille L₂ qui sont passées devant ce dispositif 52 apparaissent revêtues d'une couche composite comprenant deux couches superposées de deuxième et troisième révélateur, l'épaisseur de cette couche composite étant sensiblement égale à 50 µm. Enfin, les zones de taille L, qui sont passées devant ce dispositif 52 apparaissent revêtues d'une couche composite comprenant trois couches superposées de trois révélateurs, l'épaisseur de cette couche composite étant sensiblement égale à 57 µm.

Les zones magnétisées du tambour 10 qui ont subi toutes ces opérations de dépôt et de retouche sont alors mises en contact avec une bande de papier 21 qui est appliquée sur le tambour 10, comme le montre la figure 2, sous l'action exercée par un rouleau presseur 45. La force avec laquelle la bande 21 est appliquée contre le tambour 10 par le rouleau presseur 45 peut être ajustée par des moyens connus (non représentés) de manière à provoquer un quasi- transfert total de toutes les couches de révélateurs qui subsistent sur le tambour 10 après le passage devant le dispositif de retouche 52. La valeur F_{T} de cette force est, comme le montre le figure 6, supérieure à cell F, dont on a parlé plus haut, de sorte que, finalement la quasi-totalité de la couche composite qui se trouvait sur chacune des zones magnétisées de taille L, est transférée sur le papier, formant ainsi des taches ponctuelles ayant une épaisseur de l'ordre de 55 pm et présentant la couleur rouge du premier révélateur. De même, la quasi totalité de la couche composite qui se trouvait sur chacune des zones magnétisées de taille L₂ est transférée sur la papier, formant ainsi des taches ponctuelles ayant une épaisseur voisine de 45 pm et présentant la couleur noire de deuxième révélateur. Enfin, la quasi totalité de la couche de troisième révélateur qui se trouvait sur chacune des zones magnétisées de taille L₃ est transférée sur le papier, formant ainsi des taches ponctuelles, de couleur jaune, ayant une épaisseur voisine de 37 pm.

La machine qui a été représentée sur la figure 2 comporte encore un dispositif de fixation de révélateur 46 sous lequel passe la bande de papier 21 lorsque l'opération de transfert qui vient d'être décrite a été exécutée. Ce dispositif de fixation 46 qui est constitué, dans l'exemple décrit, par un élément chauffé électriquement, est destiné à fixer de manière permanente les révélateurs qui ont été transférés sur la bande de papier 21. Il faut signaler ici que ce dispositif de fixation 46 est réglé de façon que ces révélateurs ne subissent pratiquement aucune fusion, mais seulement un ramollissement suffisant pour assurer leur fixation sur la papier; Dans ces conditions, aucun mélange de couleurs ne risque de se produire dans les tas de révélateurs qui, tels que 22 et 23, comportent plusieurs couches de révélateurs de teintes différentes. Ainsi, chacun des tas de révélateurs tels que 22 forme, lorsqu'il est refroidi sur le papier, une tâche ponctuelle ayant la teinte du deuxième révélateur. De même chacun des tas de révélateurs tel que 23, forme lorsqu'il est refroidi sur le papier, une tache ponctuelle ayant la teinte du premier révélateur. Enfin, chacun des tas qui ne comportent qu'une seule couche de troisième révélateur forme, lorsqu'il est refroidi sur le papier, une tache ponctuelle ayant la teinte de ce troisième révélateur.

La machine représentée sur la figure 2 comprend en outre un dispositif de nettoyage qui, constitué par une brosse 47 dans l'exemple décrit, assure le nottoyage des parties de la surface du tambour qui sont passées devant le poste de transfert. Après ce nettoyage ces parties passent devant un dispositif d'effacement 48, de type électromagnétique, qui réalise l'effacement des images magnétiques latentes portées par ces parties, de sorte que ces parties sont à nouveau capables d'être magnétisées lorsqu'elles se présentent ensuite devant l'ensemble des têtes magnétiques 13-1 à 13-n.

Bien entendu, l'invention n'est nullement limitée aux modes de mise en oeuvre décrits et illustrés qui n'ont été donnés qu'à titre d'exemple. Au contraire, elle comprend tous les moyens constituant des équivalents techniques de ceux décrits et illustrés, considérés isolément ou en combinaison et mis en oeuvre dans le cadre des revendications qui suivent.

## Revendications

1. Procédé d'impression magnétographique consistant à magnétiser la surface d'un élément d'enregistrement magnétique, suivant une direction perpendiculaire à cette surface, de façon à former un ensemble de points magnétisés constituant une image latente magnétique, à déposer ensuite sur cette surface un révélateur pulvérulent établi pour ne rester appliqué que sur les points magnétisés de ladite surface et former ainsi une image de poudre, et à transférer enfin ce cette image de poudre sur un support d'impression, ledit procédé étant caractérisé en ce que, pour permettre d'obtenir sur ce support une image en p couleurs préalablement choisies, p étant un nombre entier au moins égal à 2, il consiste:
- magnétiser d'abord la surface de l'élément d'enregistrement pour former des points magnétisés de même polarité magnétique, mais des intensités d'aimantation différentes, ces points ayant des tailles différentes, de valeurs L₁, L₂, L₃, ..., Lp telles que L,<L₂<L₃< ... <Lp, chacune de ces valeurs étant associée à l'une respective des p susdites couleurs, les points magnétisés destinés à la formation des images ou parties d'image qui, sur le support, doivent apparaître en une même couleur ayant tous la même taille et la même intensité d'aimantation;
- à déposer ensuite sur cette surface un premier révélateur pulvérulent dont la teinte est celle d'une première desdites couleurs;
- à éliminer ce premier révélateur des points magnétisés dont la taille est supérieure à L,,
- à répéter cette opération de dépôt sur cette surface avec, successivement, chacun de (p-1) autres révélateurs pulvérulents de teintes différentes mais de mêmes caractéristiques physiques, chacune de ces operations de dépôt étant immédiatement suivie, à l'exception de la dernière opération de dépôt, d'une opération d'élimination de révélateur, les points magnétisés concernés par cette élimination étant, au cours de chacune respective de ces (p-2) opérations d'élimination, ceux dont la taille est supérieure à, respectivement L₂, L₃, ... L_{P-1}, de sorte que, après la dernière opération de dépôt, chaque point magnétisé de taille L₁ est recouvert de p couches superposées desdits p révélateurs, chaque point magnétisé de taille L₂ est recouvert de (p-1) couches superposées desdits (p-1) autres révélateurs et ainsi de suite, chaque point magnétisé de taille Lp étant alors uniquement recouvert d'une seule couche du pième révélateur;
- et à effectuer enfin un transfert pratiquement total de toutes ces couches de révélateur sur le support d'impression afin de former sur celui-ci une image de poudre constituée d'une pluralité de taches ponctuelles, chacune de ces taches résultant du transfert des couches de révélateurs, qui ont été déposées sur chacun respectif desdits points magnétisés et ayant la couleur de révélateur qui, juste avant l'opération de transfert se trouvait directement en contact, en ce point, avec la surface de l'élément d'enregistrement.

2. Machine d'impression magnétographique pour la mise en oeuvre du procédé selon la revendication 1, comprenant un élément d'enregistrement (10) pourvu d'une surface d'enregistrement magnétique, une pluralité de têtes magnétiques (13-1 à 13-n) commandées par des impulsions électriques et établies pour, en réponse à ces impulsions, magnétiser ladite surface d'enregistrement suivant une direction perpendiculaire à cette surface pour former sur celle-ci un ensemble de points magnétisés (A) constituant une image magnétique latente, des moyens d'entraînement (24) pour provoquer un déplacement relatif entre l'élément d'enregistrement (10) et les têtes magnétiques (13-1 à 13-n), une source d'impulsions (26) établie pour envoyer sélectivement des impulsions électriques auxdites têtes, et un dispositif applicateur (40) permettant de déposer un révélateur pulvérulent sur ladite surface d'enregistrement, ce révélateur ne restant appliqué que sur les points magnétisés de cette surface pour former une image de poudre, ladite machine étant caractérisée en ce que, ledit révélateur comprenant des particules dont la teinte est d'une première de p couleurs préalablement choisies, elle comprend en outre:
- des moyens générateurs de fréquences (27) placés sous le contrôle de la source d'impulsions (26) et établis pour, en réponse à chacune des impulsions délivrées par cette source exciter sélectivement les têtes (13-1 à 13-n) et permettre à chacune de ces têtes d'etre excitée par l'un de p courants continus périodiques, de même intensité, ces p courants ayant des fréquences respectives différentes de valeurs f₁, f2,..., fp, et former ainsi sur la surface d'enregistrement une image magnétique latente dont les points magnétisés (tels que A1, A2, A3) présentent la même polarité magnétique, mais des intensites d'aimantation différentes (J₁, J₂, J₃ ...), ces points ayant des tailles différentes de valeurs L₁, L₂ ..., Lp telles que L,<L₂< ... <Lp, chacune de ces valeurs étant associée à l'une respective des p susdites couleurs, les points magnétisés destinés à la formation des parties d'image qui, sur le support d'impression (21), doivent apparaître en une même couleur ayant tous la même taille,
- (p-1) autres dispositifs applicateurs (42, 44) répartis le long du trajet suivi par la surface d'enregistrement au cours de son déplacement, chacun de ces dispositifs applicateurs permettant de déposer sur chaque point magnétisé de cette surface une couche de chacune respective de (p-1) autres révélateurs pulvérulents, chacun de ces (p-1) révelateurs ayant pour teinte l'une respective desdites couleurs autres que la première couleur, ces p révélateurs ayant cependant les mêmes caractéristiques physiques,
-(p-1) dispositifs de retuche (41, 43) placés chacun en aval, par rapport au sens de déplacement de la surface, de chacun respectif desdits dispositifs applicateurs (40, 42) à l'exception de dernier (44), le premier de ces dispositifs de retouche (41) étant établi pour retirer le premier révélateur (18) des points magnétisés (tels que A2, A3) dont la taille est supérieure à L₁, le deuxième dispositif de retouche (43) étant établi pour retirer le deuxième révélateur (19) des points magnétisés (tels que A3) dont la taille est supérieure à L₂ et ainsi de suite,
- et un dispositif de transfert (45) disposé en aval du dernier dispositif applicateur (44) pour transférer pratiquement en totalité sur le support d'impression (21) les différentes couches de révélateurs (18, 19, 20) qui recouvrent les points magnétisés de la surface lorsque ces points sont passés devant ledit dernier dispositif applicateur.

3. Machine d'impression selon la revendication 2, caractérisée en ce que, chaque tête magnétique comprenant un enroulement (E) bobiné autour d'un noyau (14) les moyens générateurs de fréquences (27) comprenant:
- n portions de circuits (C-1, C-2, ... C-n) associées chacune à l'une respective des n têtes magnétiques (13-1, 13-2,..., 13-n) et comprenant chacun:
+ un contact de relais (tel que CB-1) monté en série avec l'enroulement (tel que E-1) de la tête associée et actionné par une bobine (telle qui B-1) excitée sélectivement par les impulsions envoyées par la source d'impulsions (26);
+ un premier commutateur (tel que K-1) comportant p bornes d'entrée (1, 2, 3 ... ) et une borne de contact mobile connectée à l'une des extrémités de l'ensemble formé par ledit enroulement (E-1 ) en série avec ledit contact de relais (CB-1),
+ et un second commutateur (tel que L-1) comportant p bornes d'entrée (1,2,3 ...) et une lame de contact mobile connectée à l'autre extrémité de l'ensemble formé par ledit enroulement (E-1) en série avec ledit contact de relais (CB-1) ce second commutateur étant couplé en premier commutateur, de sorte que les lames de contact mobiles de ces deux commutateurs occupent des positions identiques sur les bornes d'entrée de numéros correspondants,
-et p sources de courant continu périodique (G1, G2, G3 ... ) de fréquences respectives fᵢ, f2,..., fp, la première (G1) dedites sources de courant ayant sa borne positive (+) connectée à la première (1) des bornes d'entrée de chacun des n premiers commutateurs (K-1 à (K-n) et sa borne négative (-) connectée à la première (1) des bornes d'entrée de chacun des n seconds commutateurs (L-1 à L-n), la deuxième (G2) desdites sources de courant ayant sa borne positive (+) connectée à la deuxième (2) des bornes d'entrée de chacun des n premiers commutateurs (K-1) à K-n) et sa borne négative (-) connectée à la deuxième (2) des bornes d'entrée de chacun des n seconds commutateurs (L-1 à L-n), et ainsi de suite, les fréquences f₁, f2, ..., fp de ces p sources de courants étant établies pour, lorsque les contacts de relais (CB-1 à CB-n) sont fermés sélectivement, en réponse aux impulsions envoyées par la source d'impulsions (26), former sur la surface d'enregistrement des zones magnétisées de tailles respectives L₁, L₂,... Lp.

4. Machine d'impression selon l'une quelconque des revendications 2 et 3, caractérisée en ce qu'elle comporte en outre un dispositif de fixation (46) disposé le long du trajet suivi par le support d'impression et en aval du poste de transfert (45), ce dispositif de fixation étant réglé de telle manière que les particules de révélateur qui, déposées sur ce support, passent devant ledit dispositif de fixation, sont soumises à un ramollissement, mais non à une fusion.

## Patentansprüche

1. Magnetographisches Druckverfahren, welches darin besteht, die Oberfläche eines magnetischen Aufzeichnungselementes senkrecht zu dieser Oberfläche derart zu magnetisieren, daß eine Menge von magnetisierten Punkten gebildet wird, die an latentes magnetisches Bild darstellen, anschließend auf dieser Oberfläche einen pulverförmigen Entwickler aufzubringen, welcher derart ausgebildet ist, daß er nur an den magnetisierten Punkten der genannten Oberfläche anhaftet und so ein Pulverbild erzeugt, und schließlich dieses Pulverbild auf einen Druckträger übertragen wird, wobei das Verfahren dadurch gekennzeichnet, ist, daß es, um auf diesem Träger ein Bild aus p zu vorgewählten Farben zu erhalten, wobei p eine ganze Zahl ist, welche wenigstens gleich 2 ist, darin besteht, daß:
-zunächst die Oberfläche des Aufzeichnungselementes magnetisiert wird, um magnetisierte Punkte gleicher magnetischer Polung, jedoch mit verschiedenen Magnetisierungsstärken zu erzeugen, wobei diese Punkt unterschiedliche Größen der Werte L_{"} L₂, L₃,... L_{P} der Art besitzen, daß Lₗ<L₂<L₃< ... <Lp, wobei jeder dieser Werte einer entsprechenden der p genannten Farben zugeordnet ist und wobei die magnetisierten Punkt zur Erzeugung der Bilder oder Teile von Bildern, die auf dem Träger in derselben Farbe erscheinen sollen, jeweils dieselbe Größe und dieselbe Magnetisierungsstärke aufweisen;
- anschließend auf dieser Oberfläche ein erste pulverförmiger Entwickler aufgebracht wird, dessen Färbung diejenige einer ersten der genannten Farben ist;
- dieser erste Entwickler von denjenigen magnetisierten Punkten entfernt wird, deren Größe L, überschreitet,
- dieser Vorgang des Aufbringens auf dieser Oberfläche nacheinander mit jedem der (p-1) weiteren pulverförmigen Entwickler wiederholt wird, die verschiedene Farben, jedock dieselben physikalischen Eigenschaften aufweisen, wobei auf jeden dieser Aufbringvorgänge, mit Ausnahme des letzten Aufbringvorganges, unmittelbar ein Vorgang der Entwicklerbeseitigung folgt, wobei die durch diese Entfernung betroffenen magnetisierten Punkte im Verlaufe des entsprechenden dieser (p-2) Beseitigungsvorgänge diejenigen sind, deren Größe L₂ bzw. L₃ bzw.... bzw. L_{P-1} überschreitet, so daß nach dem letzten Vorgang des Aufbringens jeder magnetisierte Punkt der Größe L, von p übereinanderliegenden Schichten der p Entwickler bedeckt ist, wobei jeder magnetisierte Punkt der Größe L₂ von (P-1) übereinanderliegenden Schichten aus den genannten (p-1) weiteren Entwicklern bedeckt ist, usw., und wobei jeder magnetisierte Punkt der Größe Lp dann von nur einer Schicht des p-ten Entwicklers bedeckt ist;
- und schließlich eine Übertragung praktisch des Gesamtheit aller dieser Entwicklerschichten auf den Druckträger vorgenommen wird, um auf diesem ein Pulverbild zu erzeugen, welches aus einer Mehrzahl von punktförmigen Flecken zusammengesetzt ist, wobei jeder dieser Flecken aus der Übertragung der Entwicklerschichten resultiert, die jeweils auf den entsprechenden magnetisierten Punkten aufgebracht wurden, und die Farbe desjenigen Entwicklers besitzt, der unmittelbar vor dem Übertragungsvorgang sich an diesem Punkt in direkter Berührung mit der Oberfläche des Aufzeichnungselementes befand.

2. Magnetographische Druckmaschine zur Durchführung des Verfahrens nach Anspruch 1, mit einem Aufzeichnungselement (10), das mit einer magnetischen Aufzeichnungsoberfläche versehen ist, einer Mehrzahl von magnetischen Köpfen (13-1 bis 13-n), die durch elektrische Impulse angesteuert werden und derart ausgebildet sind, daß sie ansprechend auf diese Impulse die genannte Aufzeichnungsoberfläche senkrecht zu dieser zur Bildung einer Menge von magnetisierten Punkten (A) magnetisieren, die ein latentes magnetisches Bild darstellen, Antriebsmitteln (24) zum Hervorrufen einer Relativbewegung zwischen dem Aufzeichnungselement (10) und den magnetischen Köpfen (13-1 bis 13-n), einer Impulsquelle (26), welche die elektrischen Impulse selektiv an die genannten Köpfe abgibt, und einer Aufbringvorrichtung (40) zum Aufbringen eines pulverförmigen Entwicklers auf der genannten Aufzeichnungsoberfläche, wobei dieser Entwickler nur an den magnetisierten Punkten dieser Oberfläche anhaftet, um eine Pulverbild zu erzeugen, une wobei die Maschine dadurch gekennzeichnet, ist, daß der genannte Entwickler Teilchen enthält, deren Färbung eine erste von p zuvor ausgewählten Farben ist, und daß sie ferner enthält:
- Frequenzgeneratormittel (27) die der Steuerung durch die Impulsquelle (26) unterliegen und derart ausgebildet sind, daß sie ansprechend auf jeden der von dieser Quelle abgegebenen Impulse selektiv die Köpfe (13-1 bis 13-n) erregen und es ermöglichen, daß jeder dieser Köpfe durch einen von p periodischen Gleichströmen gleicher Stärke erregt wird, wobei diese p Ströme jeweils voneinander verschiedene Frequenzen der Werte f₁, f₂, ..., fp besitzen, um auf diese Weise auf der Aufzeichnungsoberfläche ein latentes magnetisches Bild zu erzeugen, dessen magnetisierte Punkte (wie A1, A2, A3) dieselbe magnetische Polung, jedoch verschiedene Magnetisierungsstärken (J" J₂, J₃...) aufweisen, wobei diese Punkte verschiedene Größen der Werte L" L2... Lp aufweisen mit Lₗ<L₂< ... <Lp, und wobei jeder dieser Werte einer der p genannten Farben zugeordnet ist und die magnetisierten Punkte, welche zur Erzeugung derjenigen Bildteile bestimmte sind, die auf dem Druckträger (21) in derselben Farbe erscheinen sollen, jeweils dieselbe Größe besitzen,
-(p-1) weitere Aufbringvorrichtungen (42, 44), die längs der Bewegungsbahn der Aufzeichnungsoberfläche verteilt sind, wobei jede dieser Aufbringvorrichtungen es ermöglicht,uauf jedem magnetisierten Punkt dieser Oberfläche eine Sicht aus jeweils einem der (p-1) weiteren pulverförmigen Entwickler aufzubringen, wobei jeder dieser (p-1) Entwickler als Färbung einer der genannten weiteren Farben aufweist, die von der ersten Farbe verschieden ist, wobei jedoch diese p Entwickler dieselben physikalischen Eigenschaften besitzen,
-(p-1) Retuschievorrichtungen (41, 43), die jeweils in Bewegungsrichtung der Oberfläche hinter der entsprechenden Aufbringvorrichtung (40, 42) angeordnet sind, mit Ausnahme der letzten (44) von ihnen, wobei die erste dieser Retuschiervorrichtungen (41) derart ausgebildet ist, daß sie den ersten Entwickler (18) von denjenigen magnetisierten Punkten (wie A2, A3) entfernt, deren Größe L₁ überschreitet, und wobei die zweite Retuschiervorrichtung (43) derart ausgebildet ist, daß sie den zweiten Entwickler (19) von denjenigen magnetisierten Punkten (wie A3) entfernt, deren Größe L₂ überschreitet, usw.,
- und eine Übertragungsrichtung (45) die bewegungsabwärts von der letzten Aufbringvorrichtung (44) angeordnet ist, um auf dem Druckträger (21) praktisch die Gesamtheit der verschiedenen Entwicklerschichten (18,19,20) zu übertragen, welche die magnetisierten Punkte der Oberflächen bedecken, wenn diese Punkte vor der letzten Aufbringvorrichtung vorbeigeführt worden sind.

3. Druckmaschine nach Anspruch 2, dadurch gekennzeichnet, daß jeder magnetische Kopf eine Wicklung (E) besitzt, die um einen Kern (14) aufgebracht ist, und die Frequenzgeneratormittel (27) enthalten:
- n Schaltungsteile (C-1, C-2,... C-n), die jeweils einem der n magnetischen Köpfe (13-1, 13-2, ... 13-n) zugeordnet sind und jeweils enthalten:
+ einen Relaiskontakt (wie CB-1), der in Reihe mit der Wicklung (wie E-1) des zugeordneten Kopfes geschaltet ist und durch eine Spule (wie B-1) betätigt wird, welche durch die von der Impulsquelle (26) abgegebenen Impulse selektiv erregt wird,
+ einen ersten Umschalter (wie K-1), der p Eingangsanschlüsse (1, 2, 3 ... ) une einen beweglichen Kontaktanschluß besitzt, der an eines der Enden der Gruppe angeschlossen ist, die durch die Wicklung (E-1) in Reihe mit dem genannten Relaiskontakt (CB-1) gebildet ist,
+ und einen zweiten Umschalter (wie L-1), der p Eingangsanschlüsse (1, 2, 3 ...) und eine bewegliche Kontaktzunge besitzt, welche mit dem anderen Ende der Gruppe verbunden ist, die durch die Wicklung (E-1) in Reihe mit dem Relaiskontakt (CB-1) gebildet ist, wobei dieser zweiter Umschalter mit dem ersten Umschalter derart gekoppelt ist, daß die beweglichen Kontaktzungen dieser zwei Umschalter gleiche Stellungen an den Eingangsanschlüssen entsprechender Nummern einnehmen,
- une p Quellen (G1, G2, G3...) für einen periodischen Gleichstrom der Frequenz fᵢ bzw. f₂ bzw....fp, wobei die erste (G1) der genannten Stromquellen an ihrem positiven Anschluß (+) mit dem ersten (1) der Eingangsanschlüsse jedes der n ersten Umschalter (K-1 bis K-n) und an seinem negativen Anschluß (-) mit dem ersten (1) der Eingangsanschlüsse jedes der n zweiten Umschalter (L-1 bis L-n) verbunden ist, während die zweite (G2) der genannten Stromquellen an ihrem positiven Anschluß (+) mit dem zweiten (2) der Eingangsanschlüsse (+) mit dem zweiten (2) der Eingangsanschlüsse jedes der n ersten Umschalter (K-1 bis K-n) und an seinem negativen Anschluß (-) mit dem zweiten (2) der Eingangsanschlüsse jedes der n zweiten Umschalter (L-1 bis L-n) verbunden ist, usw., und wobei die Frequenzen f₁, f₂, ... fp dieser p Stromquellen derart ausgelegt sind, daß auf der Aufzeichnungsoberfläche, wenn die Relaiskontakte (CB-1 bis CB-n) ansprechend auf die von der Impulsquelle (26) abgegebenen Impulse selektiv geschlossen werden, magnetisierte Zonen der Größe L, bzw. L₂ bzw.... Lp gebildet werden.

4. Druckmaschine nach Anspruch 2 oder 3, dadurch gekennzeichnet, daß sie ferner Fixiervorrichtung (46) enthält, die entlang der Bewegungsbahn des Aufzeichnungsträgers hinter der Übertragungsstation (45) angeordnet ist, wobei diese Fixiervorrichtung derart eingestellt ist, daß diejenigen auf dem Träger aufgebrachten Entwicklerteilchen, die vor der Fixiervorrichtung vorbeibewegt werden, aufgeweicht werden, jedoch nicht schmelzen.

## Claims

1. A magnetographic printing process consisting in magnetising the surface of a magnetic recording element in a direction perpendicular to this surface, in such a manner as to form a group of magnetised dots forming a latent magnetic image, in thereupon depositing on this surface a pulverulent developer arranged to remain adhering only on the magnetised dots of said surface and thus to form a powder image, and in finally transferring this powder image on to a print carrier, the said process being characterised in that in order to permit producing on this carrier an image in p previously selected colours, p being an integer equal to at least 2, it consists in:
- initially magnetising the surface of the recording element to form magnetised dots of identical magnetic polarity but having different intensities of magnetisation, these dots having different sizes, of values L₁, L₂, L₃ ... Lp such that L₁<L₂<L₃... <Lp, each of these values being associated with a corresponding one of the p aforesaid colours, the magnetised dots intended to form images or parts of images which are to appear in an identical colour on the carrier having the same size and the same intensity of magnetisation,
-thereupon depositing on to this surface a first pulverulent developer of which the shade is that of a first of the said colours;
-eliminating this first developer from the magnetised dots having a greater size than L₁,
- repeating this depositing operation on this surface with, successively, each of the (p-1) other pulverulent developers of different shades but of identical physical characteristics, each of these depositing operations being followed immediately, except in the case of the last depositing operation, by an operation for eliminating the developer, the magnetised dots affected by this elimination being, during each corresponding one of these (p-2) eliminating operations, those of which the size is greater than, respectively, L₂, L₃ ...Lₚ₋₁, so that after the final depositing operation, each magnetised dot having the size L, is coated with p superposed layers of the said p developers, each magnetised dot of the size L₂ is coated with (p-1) superposed layers of the said (p-1) other developers and so on in sequence, each magnetised dot of the size Lp then being coated only by a single layer of the p-th developer;
-and finally performing a practically total transfer of all these layers of developer on to the print carrier so that a powder image comprising a plurality of punctiform spots may be formed on the same, each of these spots resulting from the transfer of the layers of developers, which were deposited on each corresponding one of the said magnetised dots and having the colour of the developer which, just before the transfer operation had been in direct contact at this point with the surface of the recording element.

2. A magnetographic printing machine for carrying out the process according to claim 1, comprising a recording element (10) equipped with a magnetic recording surface, a plurality of magnetic heads (13-1 to 13-n) controlled by means of electrical pulses and organised so that in response to these pulses, they magnetise the said recording surface along a direction perpendicular to this surface to form thereon a group of magnetised dots (A) constituting a latent magnetic image, driving means (24) for causing a relative displacement between the recording element (10) and the magnetic heads (13-1 to 13-n), a source of pulses (26) arranged for selective transmission of electrical pulses to the said heads, and an applicator device (4) by means of which a pulverulent developer may be deposited on the said recording surface, this developer remaining applied only on the magnetised dots of this surface to form a powder image, the said machine being characterised in that, the said developer comprising particles of which the shade is that of a first one of p previously selected colours, it also comprises:
- means (27) for generating frequencies placed under the control of the source of pulses (26) and organised for selectively energising the heads (13-1 to 13-n) in response to each of the pulses supplied by this source, and enabling each of these heads to be energised by one of the p periodic direct currents of identical intensity, these p currents having different respective frequencies of the values f" f₂ ... fp, thereby producing on the recording surface a latent magnetic image of which the magnetised dots (such as A1, A2, A3) have the same magnetic polarity but different intensities of magnetisation (J₁, J₂, J₃...), these dots having different sizes of such values Lᵢ, L₂...L_{P} that L₁<L₂... <Lp, each of these values being allocated to a corresponding one of the p aforesaid colours, the magnetised dots intended to form the parts of images which are intended to appear on the print carrier (21) in one and the same colour or having the same size,
- (p-1) other applicator devices (42, 44) distributed along the path followed by the recording surface during its displacement, each of these applicator devices permitting each magnetised dots of this surface to have deposited on it a layer of each corresponding one of these (p-1) other pulverulent developers, each of these (p-1) developers having as its shade the corresponding one of the said colours other than the first colour, these p developers having however the same physical properties,
- (p-1) retouching devices (41, 43) each situated downstream, with respect to the direction of displacement of the surface, of each corresponding one of the said applicator devices (40, 42) except for the final one (44), the first of these retouching devices (41) being arranged to remove the first developer (18) from the magnetised dots (such as A2, A3) having a size greater than L" the second retouching device (43) being arranged to remove the second developer (19) from the magnetised dots (such as A3) having a size greater than L₂ and so on in sequence,
- and a transfer device (45) situated downstream of the last applicator device (44) for practically total transfer on to the print carrier (21) of the different layers of developers (18,19,20) which cover the magnetised dots of the surface when these dots are moved past in front of the said last applicator device.

3. A printing machine according to claim 2, characterised in that, each magnetic head comprising a coil (E) wound around a core (14), the frequency generator means (27) comprise:
- circuit portions (C-1, C-2...C-n) each associated with the corresponding one of the n magnetic heads (13-1, 13-2 ... 13-n), and each comprising:
+ a relay contact (such as CB-1) connected in series with the coil (such as E-1) of the associated head and actuated by means of a coil (such as B-1) energised selectively by means of the pulses transmitted by the source (26) of pulses;
+ a first switch (such as K-1) comprising p input terminals (1, 2, 3...) and a moving contact terminal connected to one of the extremities of the assembly formed by the said winding (E-1) in series with the said relay contactor (CB-1),
+ and a second switch (such as L-1) comprising p input terminals (1, 2, 3...) and a moving contact blade connected to the other extremity of the assembly formed by said coil (E-1) in series with the said relay contactor (CB-1), this second switch being coupled to the first switch so that the moving contact blades of these two switches occupy identical positions on the input terminals of corresponding numbers,
-and p sources of periodic direct current (G1, G2, G3 ...) having the respective frequencies fᵢ, f₂...f_{P} the first (G1) of the said current sources having its positive terminal (+) connected to the first (1) of the input terminals of each of the n first switches (K-1) to (K-n) and its negative terminal (-) connected to the first (1) of the input terminals of each of the n second switches (L-1 to L-n), the second (G2) of the said current sources having its positive terminal (+) connected to the second (2) of the input terminals of each of the n first switches (K-1 to K-n) and its negative terminal (-) connected to the second (2) of the input terminals of each of the n second switches (L-1 to L-n), and so on in sequence, the frequencies fᵢ, f₂... fp of these p sources of current being so organised that when the relay contactors (CB-1 to CB-n) are closed selectively, in response to the pulses transmitted by the source (26) of pulses, for forming magnetic areas of the respective sizes L₁, L₂ ... Lp on the recording surface.

4. A printing machine according to claim 2 or 3, characterised in that it also comprises a fixing device (46) arranged along the path followed by the print carrier and downstream of the transfer station (45), this fixing device being adjusted in such a manner that the particles of developer which, whilst deposited on this carrier pass in front of the said fixing device, are exposed to a softening action but not to a melting action.
